# FASCICULE DE BREVET EUROPEEN

(11) **EP 4 460 205 B1**
(45) Date de publication et mention de la délivrance du brevet: **08.10.2025**
(21) Numéro de dépôt: 23700466.8
(22) Date de dépôt: 06.01.2023
(51) Int. Cl.: A45C 3/02, A45C 15/00, G07C 9/00

(54) **MALLETTE COMPRENANT UN SYSTÈME D'AUTORISATION D'OUVERTURE SELON LE MODE DE TRANSPORT**
AKTENTASCHE MIT EINEM VON DER TRANSPORTART ABHÄNGIGEN ÖFFNUNGSBERECHTIGUNGSSYSTEM
BRIEFCASE COMPRISING AN OPENING AUTHORISATION SYSTEM DEPENDING ON THE MODE OF TRANSPORT

(30) Priorité: 07.01.2022 FR 2200111
(43) Date de publication de la demande: 13.11.2024
(73) Titulaire: PA.COTTE SA, 1009 Pully (CH)
(72) Inventeur: POREZ, Mathieu, 44300 Nantes (FR); COTTE, Pierre-Alain, 92224 Amberg (DE)
(74) Mandataire: reuteler & cie SA
(86) Numéro de dépôt international: PCT/EP2023/050249
(87) Numéro de publication internationale: WO 2023/131687

(56) Documents cités:
- EP-A1- 2 736 004
- US-A1- 2011 074 543
- US-A1- 2017 176 570
- US-A1- 2017 188 679
- US-A1- 2017 220 040
- US-A1- 2018 305 091

## Description

Le domaine de l'invention est celui de la conception et de la fabrication de bagages.

L'invention s'applique à tout type de bagages, tel que des valises, et en particulier à des mallettes de type « attaché-case ».

Des mallettes de type « attaché-case » permettent de transporter des documents ou autres objets de manière facile et sure.

Dans le domaine de l'invention, il est classique de prévoir la mise en œuvre de dispositifs de verrouillage sur les mallettes, autorisant ou non l'ouverture de l'ouvrant par rapport au contenant. Un tel dispositif de verrouillage peut-être simplement mécanique et destiné à être actionné manuellement. Il peut être également électromécanique et être déclenché sans contact, par l'intermédiaire par exemple d'une télécommande ou d'une application informatique chargée sur un ordiphone.

Plus récemment, il a été proposé des mallettes avec un ou plusieurs actionneurs électromécaniques montés entre l'ouvrant et le contenant, et destinés à être déclenchés pour engendrer une mobilité de l'ouvrant par rapport au contenant. Le déclenchement de ces actionneurs électromécaniques peut par exemple être obtenu par l'intermédiaire d'un bouton de demande d'ouverture accessible de l'extérieur de la mallette et relié aux actionneurs électromécaniques.

Par ailleurs, il est devenu classique de rendre les objets intelligents et connectés. Les mallettes n'échappent pas à cette tendance et peuvent désormais être régulièrement pourvues d'une unité informatique embarquée apte à recevoir et traiter différentes données numériques, par exemple, celles procurées par des moyens de géolocalisation, par différents capteurs de poids, de température, de pression, de luminosité (environnement intérieur ou extérieur), de vibrations acoustiques (microphone)..., ou encore celles procurées par un accéléromètre, et en particulier par un accéléromètre trois axes. De telles mallettes sont par exemple connues de EP 2736004 A1, US 2017/176570 A1 ainsi que US 2017/220040 A1.

Quoi qu'il en soit, l'utilisateur d'une telle mallette peut être tenté de procéder à l'ouverture de la mallette en des circonstances diverses et variées, y inclus dans certaines conditions dans lesquelles l'ouverture de la mallette peut s'accompagner d'un déversement de son contenu et éventuellement d'un endommagement du contenu consécutivement à la chute de celui-ci.

Pour éviter cela, une solution consisterait à utiliser les données d'un inclinomètre et/ou d'un accéléromètre (ou plus généralement de tout capteur permettant d'estimer l'orientation de la mallette) pour anticiper les situations à risque au cours desquelles il est préférable d'éviter l'ouverture de la mallette. En d'autres termes, il serait possible de n'autoriser l'ouverture de la mallette que si celle-ci occupe une position à plat et est potentiellement statique.

Cependant, il en résulterait que de telles restrictions à l'ouverture de la mallette ne permettrait pas des accès rapides et/ou urgents au contenu quand la mallette est inclinée et/ou en mouvement. Or, dans certaines circonstances, comme cela pourrait être le cas dans un avion en vol ou dans un train roulant, la mallette peut -être inclinée (et donc en mouvement) tout en étant dans une position contrôlée par l'utilisateur (par exemple posée sur ses genoux), ceci pour consulter ou accéder à certains documents, par exemple des titres de transport.

L'invention a notamment pour objectif de pallier cet inconvénient de l'art antérieur.

Plus précisément, l'invention a pour objectif de proposer une mallette du type incluant des actionneurs électromagnétiques pour l'ouverture/fermeture de la mallette, susceptible d'être déclenchés par un bouton de demande d'ouverture, qui limite les cas d'ouverture autorisés tout en évitant d'être trop restrictif sur ces limitations.

L'invention a également pour objectif de fournir une telle mallette qui soit simple d'utilisation pour la personne souhaitant procéder à son ouverture.

Ces objectifs, ainsi que d'autres qui apparaîtront par la suite, sont atteints grâce une mallette composée d'un contenant et d'un ouvrant monté mobile sur le contenant entre une position d'ouverture procurant un accès à un volume interne délimité par le contenant et une position de fermeture du contenant, comprenant en outre :
- au moins un actionneur électromécanique monté entre l'ouvrant et le contenant, destiné à être déclenché pour autoriser une mobilité de l'ouvrant vers sa position d'ouverture,
- au moins un bouton de demande d'ouverture accessible de l'extérieur de la mallette et relié à ou aux actionneurs électromécaniques pour le ou les déclencher,
- au moins un accéléromètre trois axes,
- une unité informatique embarquée apte à recevoir et traiter des données procurées par l'accéléromètre,

caractérisée en ce que la mallette intègre un inclinomètre, en ce que l'unité informatique intègre une base de données représentatives de différents modes de transport de la mallette, chaque mode de transport étant associé dans la base de données à une catégorisation positive, autorisant une ouverture de la mallette, ou négative, bloquant l'ouverture de la mallette,
et en ce que l'unité informatique est paramétrée pour :
   - collecter des données procurées par l'accéléromètre ;
   - collecter des données procurées par l'inclinomètre;
   - effectuer une comparaison des données procurées par l'accéléromètre avec les données de la base de données représentatives de différents modes de transport ;
   - déterminer un mode de transport en cours à l'aide de ladite comparaison et collecter la catégorisation dudit mode de transport en cours ;
   - autoriser ou non, après un premier actionnement du bouton de demande d'ouverture, un déclenchement du ou des actionneurs électromécaniques en fonction de la catégorisation et des données procurées par l'inclinomètre.

Ainsi, grâce à l'invention, il est possible de différencier les modes de transport de la mallette en vue d'autoriser ou non son ouverture, ceci possiblement en distinguant les cas où elle est théoriquement mal orientée pour être ouverte (au risque de déplorer un déversement de son contenu) mais transportée selon un mode qui peut tolérer cette ouverture malgré la mauvaise orientation de la mallette.

Par exemple, une personne qui souhaite procéder à l'ouverture de la mallette alors qu'il est en train de marcher peut être contraint de stopper sa marche pour procéder à l'ouverture plutôt que de lui laisser prendre le risque d'ouvrir la mallette avec un possible déversement de son contenu.

Selon une solution avantageuse, l'unité informatique est paramétrée pour déclencher une demande de confirmation d'une demande d'ouverture.

De cette façon, l'utilisateur de la mallette est amené à bien considérer la situation dans laquelle il se trouve pour confirmer la demande d'ouverture.

Dans ce cas, la mallette comprend un élément vibrateur susceptible d'être déclenché par l'unité informatique en cas de demande de confirmation d'une demande d'ouverture.

Un tel mode de demande de confirmation est clairement perceptible par l'utilisateur et, là encore, lui permet de disposer d'un délai supplémentaire pour apprécier les conditions d'ouverture de la mallette.

Selon un mode de réalisation particulier, l'unité informatique est paramétrée pour détecter un deuxième actionnement du bouton de demande d'ouverture en tant que confirmation d'une demande d'ouverture.

Ainsi, l'utilisateur n'a pas à se poser de question sur l'action à réaliser pour confirmer la demande d'ouverture, qui se trouve être la même que celle réalisée pour la demande initiale d'ouverture.

Selon une solution préférentielle, la base de données représentatives de différents modes de transport de la mallette comprend des caractéristiques numériques parmi lesquels des caractéristiques numériques de moyens de transport et/ou d'usages de transport.

Dans ce cas, les caractéristiques numériques sont des données temporelles et/ou fréquentielles, et comprennent préférentiellement des fréquences caractéristiques d'un mode de transport ainsi que les fréquences harmoniques des fréquences caractéristiques.

Alternativement, les caractéristiques numériques comprennent des fréquences caractéristiques d'un moyen de transport incluant une fréquence d'oscillation des masses suspendues et la fréquence d'oscillation des masses non suspendues.

Un tel mode de réalisation particulier fait référence en particulier à un véhicule routier ou roulant, pour lequel les modes vibratoires ainsi que les fréquences associées sont connues de l'Homme du métier.

Selon un premier mode de réalisation envisageable, le ou les actionneurs électromagnétiques sont des moyens de verrouillage de l'ouvrant en position de fermeture. Selon un deuxième mode de réalisation envisageable, le ou les actionneurs électromagnétiques sont des moyens d'entraînement de l'ouvrant de sa position de fermeture vers sa position d'ouverture.

Selon l'invention, la mallette intègre un inclinomètre et l'unité informatique est paramétrée pour collecter des données procurées par l'inclinomètre et pour autoriser ou non, après un premier actionnement du bouton de demande d'ouverture, un déclenchement du ou des actionneurs électromagnétiques en fonction des données procurées par l'inclinomètre.

Ainsi, non seulement le mode de transport de la mallette est pris en considération pour autoriser ou non son ouverture, mais cette donnée sur le mode de transport est combinée avec les données d'inclinaison de la mallette pour autoriser ou non l'ouverture de celle-ci.

En d'autres termes, il est possible d'autoriser l'ouverture de la mallette même si celle-ci transite selon un mode de transport associé à une catégorisation négative, si son inclinaison est jugée sécurisée pour procéder à l'ouverture de la mallette. Inversement, il est possible de ne pas autoriser l'ouverture de la mallette qui transite selon un mode de transport associé à une catégorisation positive, si l'inclinaison de la mallette est considérée non sécurisée pour procéder à l'ouverture.

D'autres caractéristiques et avantages de l'art apparaîtront plus clairement à la lecture de la description suivante d'un mode de réalisation préférentiel de l'invention, donné à titre de simple exemple illustratif et non limitatif, et des dessins annexés parmi lesquels :
- la figure 1 illustre schématiquement une mallette selon l'invention ;
- la figure 2 illustre de façon schématique le processus d'acquisition et de traitement de données relatives à un mode de transport par une unité informatique d'une mallette selon l'invention.

Tel que cela apparaît sur la figure 1, une mallette selon l'invention est classiquement composée d'un contenant 1 et d'un ouvrant 2 monté mobile sur le contenant entre une position d'ouverture procurant un accès à un volume interne V délimité par le contenant 1, et une position de fermeture du contenant, l'ouvrant étant en l'occurrence monté mobile en pivotement sur le contenant 1.

Une telle mallette comprend en outre :
- un ou plusieurs actionneurs électromécaniques 3 montés entre l'ouvrant 2 et le contenant 1, et destinés à être déclenchés pour autoriser une mobilité de l'ouvrant vers sa position d'ouverture,
- au moins un bouton 4 de demande d'ouverture accessible de l'extérieur de la mallette, et relié aux actionneurs électromécaniques 3 pour les déclencher,
- au moins un accéléromètre 5 trois axes,
- une unité informatique 6 embarquée, apte à recevoir et traiter les données procurées par l'accéléromètre 5.

Tel qu'illustré par la figure 1, la mallette comprend deux actionneurs électromécaniques susceptibles d'entraîner le pivotement de l'ouvrant 2 par rapport au contenant 1, pour l'amener de sa position de fermeture à sa position d'ouverture, ou inversement.

Selon un autre mode de réalisation envisageable, le ou les actionneurs électromécaniques peuvent constituer des actionneurs de verrouillage/déverrouillage qui, lorsqu'ils sont déclenchés par le bouton de commande d'ouverture, déverrouille l'ouvrant 2 de sa position de fermeture par rapport au contenant, permettant ensuite un entraînement manuel de l'ouvrant vers sa position d'ouverture.

Selon le principe de l'invention, l'unité informatique 6 intègre une base de données 60, dans laquelle les données sont représentatives de différents modes de transport de la mallette. De plus, dans cette base de données 60, chaque mode de transport identifié est associé à une catégorisation. Cette catégorisation est dite positive pour identifier un mode de transport comme autorisant une ouverture de la mallette. Inversement, la catégorisation est dite négative pour engendrer une instruction de blocage de l'ouverture de la mallette ou, à tout le moins, une absence d'instruction d'ouverture et/ou de déverrouillage.

L'unité informatique 6 est connectée aux différents composants de la mallette pour effectuer l'acquisition de données et le traitement de celles-ci de la façon décrite par la suite, à savoir :
- l'unité informatique est connectée au bouton 4 pour recevoir de ce dernier un signal de demande d'ouverture ;
- une unité informatique est connectée aux actionneurs électromécaniques 3 de façon à leur transmettre un signal de déclenchement ;
- l'unité informatique est connectée à l'accéléromètre 5 pour recevoir des données procurées par l'accéléromètre.

Dans ce contexte, l'unité informatique est paramétrée selon l'invention pour :
- collecter des données procurées par l'accéléromètre 5 ;
- traiter, voire filtrer, en « temps » et en « espace », les données dont le résultat sera un ensemble fini de variables d'état caractéristiques de la scène courante ; il est noter que ces variables d'état caractéristiques peuvent être utilisées pour former tout ou partie du jeu de coordonnées de la base de données ;
- effectuer une comparaison des données procurées par l'accéléromètre (ou plus généralement des états caractéristiques identifiés) avec les données de la base de données 60 incluant des données représentatives de différents modes de transport ;
- déterminer un mode de transport en cours à l'aide de ladite comparaison et collecter la catégorisation du mode de transport en cours, la comparaison effectuée par l'unité informatique permettant de corréler des données de l'accéléromètre avec des données d'un mode de transport de la base de données et, en conséquence, d'extraire la catégorisation du mode de transport corrélé ;
- autoriser ou non, après un premier actionnement du bouton 4 de demande d'ouverture, un déclenchement des actionneurs électromécaniques en fonction de la catégorisation.

Comme indiqué précédemment, l'unité informatique autorise le déclenchement des actionneurs électromécaniques si le mode de transport identifié est associé à une catégorisation positive et, inversement, ne déclenche pas les actionneurs électromécaniques si la catégorisation associée au mode de transport identifié est négative.

Pour ce faire, l'unité informatique 6 collecte à une fréquence d'échantillonnage prédéterminée selon une fenêtre de période fixée, les mesures d'accélération obtenues par l'accéléromètre.

Par ailleurs, l'unité informatique peut en outre être paramétrée pour déclencher une demande de confirmation d'une demande d'ouverture. Dans ce cas, la mallette peut comprendre un élément vibrateur 7 connecté à l'unité informatique 6 et susceptible d'être déclenché par celle-ci en cas de demande de confirmation d'une demande d'ouverture.

En outre, l'unité informatique peut alors être paramétrée pour détecter un deuxième actionnement du bouton de demande d'ouverture en tant que confirmation d'une demande d'ouverture.

Selon l'invention, la mallette intègre un inclinomètre 8 connecté à l'unité informatique 6, de telle sorte que cette dernière puisse recevoir des données fournies par l'inclinomètre. Alors, l'unité informatique fixée paramétrée pour autoriser ou non un premier actionnement du bouton 4 de demande d'ouverture, un déclenchement du ou des actionneurs électromécaniques en fonction des données procurées par l'inclinomètre.

Bien entendu, ces données sont croisées avec celles fournies par l'accéléromètre et l'unité informatique est paramétrée pour autoriser ou non l'ouverture de la mallette selon différents scénarios prédéterminés et prévoyant des cas d'inclinaison de la mallette dans le contexte des différents moyens de transport et/ou d'usage.

Selon une autre caractéristique de l'invention, la base de données 60 incluant des données représentatives de différents modes de transport comprend des caractéristiques numériques parmi lesquelles des caractéristiques numériques de moyens de transport et/ou d'usage de transport, constitués notamment par des données temporelles et/ou fréquentielles (ou plus généralement des états caractéristiques identifiés pour la scène courante).

Ainsi, les caractéristiques numériques peuvent comprendre une fréquence caractéristique d'un mode de transport ainsi que les fréquences harmoniques de la fréquence caractéristique.

Ces caractéristiques numériques peuvent également comprendre des fréquences caractéristiques d'un moyen de transport (en particulier un véhicule routier) incluant une fréquence d'oscillation des masses suspendues et une fréquence d'oscillation des masses non suspendues.

L'unité informatique peut en outre être paramétrée pour recevoir et traiter des données provenant d'autres capteurs intégrés le cas échéant à la mallette, tels qu'un microphone, un capteur de pression, un capteur de température, un capteur de luminosité...

En référence à la figure 2, on décrit le processus d'acquisition et de traitement de données par l'unité informatique 6 d'une mallette selon l'invention.

Les données captées par l'accéléromètre 5 trois axes sont celles illustrées par un graphe 20, dans lesquelles sont représentés les signaux captés selon un axe Z (courbe 200), selon un axe X (courbe 201) et selon un axe Y (courbe 202).

De ces signaux, sont extraites des données temporelles telles qu'illustrée par le graphe 21 et les données fréquentielles telles qu'illustrées par le graphe 22.

Dans le domaine temporel, le module, la moyenne, l'écart-type, le minimum, le maximum, l'énergie, les coefficients d'auto-régression, le kurtosis et l'asymétrie des signaux de l'accéléromètre selon la fenêtre de temps donnée sont calculés par l'unité informatique 6.

Dans le domaine fréquentiel (après une transformée de Fourrier discrète), les fréquences vibratoires caractéristiques correspondent aux fréquences dont les magnitudes ou les puissances mécaniques sont les plus élevées sont extraites du spectre.

Par exemple, dans le cas où la mallette est portée à la main, les fréquences caractéristiques sont le rythme de la marche (1,8 Hz) et ses harmoniques (3.6, 5.4, 7.2, ... Hz). Dans le cas où la mallette est transportée dans un véhicule routier, deux fréquences caractérisent le système, c'est-à-dire la fréquence d'oscillation des masses suspendues (2 à 4 Hz) et la fréquence des masses non suspendues (12 à 14 Hz).

Préalablement, la base de données 60 de l'unité informatique est renseignée à l'aide d'un système expert entraîné (de type classificateur vectoriel, réseau de neurones, modèle paramétrie, ...). Ainsi, différents modes de transport sont classifiés et répertoriés tels qu'illustrés par le graphe 23.

A l'aide d'enregistrements de référence pris sur différents moyens de transport (voiture, train, avion...), ou en différents lieux (escalator, ascenseur, ...) ou encore selon l'usage (porté à la main, roulé,...) l'entraînement du système expert est réalisé par des méthodes dites itératives bien connues de l'homme du métier.

En fonction de l'ensemble des variables temporelles et fréquentielles collectées par l'unité informatique 6, la situation courante de transport et/ou d'usage de la mallette ainsi que le niveau de confiance sont calculés. L'unité informatique 6 de la mallette est paramétrée selon la situation reconnue et le niveau de confiance, de telle sorte que l'autorisation de déverrouillage ou d'ouverture de l'ouvrant soit donnée ou non.

Si le niveau de confiance est trop faible, une confirmation d'ouverture peut être demandée à un utilisateur.

## Revendications

1. Mallette composée d'un contenant (1) et d'un ouvrant (2) monté mobile sur le contenant entre une position d'ouverture procurant un accès à un volume interne (V) délimité par le contenant et une position de fermeture du contenant, comprenant en outre :
- au moins un actionneur électromécanique (3) monté entre l'ouvrant et le contenant, destiné à être déclenché pour autoriser une mobilité de l'ouvrant vers sa position d'ouverture,
- au moins un bouton (4) de demande d'ouverture accessible de l'extérieur de la mallette et relié à ou aux actionneurs électromécaniques (3) pour le ou les déclencher,
- au moins un accéléromètre (5) trois axes,
- une unité informatique (6) embarquée apte à recevoir et traiter des données procurées par l'accéléromètre,
**caractérisée en ce que** la mallette intègre un inclinomètre (8), **en ce que** l'unité informatique (6) intègre une base de données (60) représentatives de différents modes de transport de la mallette, chaque mode de transport étant associé dans la base de données à une catégorisation positive, autorisant une ouverture de la mallette, ou négative, bloquant l'ouverture de la mallette, **en ce que** la base de données (60) représentatives de différents modes de transport de la mallette comprend des caractéristiques numériques parmi lesquelles des caractéristiques numériques de moyens de transport et/ou d'usages de transport, et **en ce que** l'unité informatique (6) est paramétrée pour :
- collecter des données procurées par l'accéléromètre (5) ;
- collecter des données procurées par l'inclinomètre (8) ;
- effectuer une comparaison des données procurées par l'accéléromètre (5) avec les données de la base de données (60) représentatives de différents modes de transport ;
- déterminer un mode de transport en cours à l'aide de ladite comparaison et collecter la catégorisation dudit mode de transport en cours ;
- autoriser ou non, après un premier actionnement du bouton (4) de demande d'ouverture, un déclenchement du ou des actionneurs électromécaniques (3) en fonction de la catégorisation et des données procurées par l'inclinomètre.

2. Mallette selon la revendication 1, **caractérisée en ce que** l'unité informatique (6) est paramétrée pour déclencher une demande de confirmation d'une demande d'ouverture.

3. Mallette selon la revendication 2, **caractérisée en ce qu'**elle comprend un élément vibrateur (7) susceptible d'être déclenché par l'unité informatique (6) en cas de demande de confirmation d'une demande d'ouverture.

4. Mallette selon l'une des revendications 2 et 3, **caractérisée en ce que** l'unité informatique (6) est paramétrée pour détecter un deuxième actionnement du bouton (4) de demande d'ouverture en tant que confirmation d'une demande d'ouverture.

5. Mallette selon l'une quelconque des revendications précédentes, **caractérisée en ce que** les caractéristiques numériques sont des données temporelles et/ou fréquentielles.

6. Mallette selon la revendication 5, **caractérisée en ce que** les caractéristiques numériques comprennent des fréquences caractéristiques d'un mode de transport et les fréquences harmoniques des fréquences caractéristiques.

7. Mallette selon la revendication 5, **caractérisée en ce que** les caractéristiques numériques comprennent des fréquences caractéristiques d'un moyen de transport incluant une fréquence d'oscillation des masses suspendues et une fréquence d'oscillation des masses non suspendues.

8. Mallette selon l'une quelconque des revendications précédentes, **caractérisée en ce que** le ou les actionneurs électromécaniques sont des moyens de verrouillage de l'ouvrant en position de fermeture.

9. Mallette selon l'une quelconque des revendications 1 à 7, **caractérisée en ce que** le ou les actionneurs électromécaniques (3) sont des moyens d'entraînement de l'ouvrant de sa position de fermeture vers sa position d'ouverture.

## Patentansprüche

1. Aktentasche, bestehend aus einem Behälter (1) und einem am Behälter zwischen einer Öffnungsstellung, die Zugang zu einem vom Behälter begrenzten Innenraum (V) gewährt, und einer Schließstellung des Behälters beweglich angebrachten Deckel (2), ferner umfassend:
- mindestens einen elektromechanischen Aktuator (3), der zwischen dem Deckel und dem Behälter angebracht ist, der bestimmt ist, ausgelöst zu werden, um eine Bewegung des Deckels in seine Öffnungsstellung zu gestatten,
- mindestens einen von außerhalb der Aktentasche zugänglichen Öffnungsanforderungsknopf (4), der mit dem oder den elektromechanischen Aktuatoren (3) verbunden ist, um diese/n auszulösen,
- mindestens einen Dreiachsen-Beschleunigungsmesser (5),
- eine eingebaute IT-Einheit (6), die imstande ist, von dem Beschleunigungsmesser bereitgestellte Daten zu empfangen und zu verarbeiten,
**dadurch gekennzeichnet, dass** die Aktentasche einen Neigungsmesser (8) enthält, dass die IT-Einheit (6) eine Datenbank (60) enthält, die verschiedene Transportarten der Aktentasche repräsentiert, wobei jede Transportart in der Datenbank einer positiven Kategorisierung zugeordnet ist, die ein Öffnen der Aktentasche gestattet, oder einer negativen, die das Öffnen der Aktentasche verhindert, dass die Datenbank (60), die verschiedene Transportarten der Aktentasche repräsentiert, digitale Merkmale umfasst, darunter digitale Merkmale von Transportmitteln und/oder Transportzwecken, und dass die IT-Einheit (6) eingestellt ist, um:
- vom Beschleunigungsmesser (5) bereitgestellte Daten zu sammeln;
- vom Neigungsmesser (8) bereitgestellte Daten zu sammeln;
- einen Vergleich der vom Beschleunigungsmesser (5) bereitgestellten Daten mit den Daten der Datenbank (60) durchzuführen, die verschiedene Transportarten repräsentieren;
- eine aktuelle Transportart anhand dieses Vergleichs zu bestimmen und die Kategorisierung der aktuellen Transportart zu erfassen;
- nach einer ersten Betätigung des Öffnungsanforderungsknopfs (4) in Abhängigkeit von der Kategorisierung und der vom Neigungsmesser bereitgestellten Daten eine Auslösung des oder der elektromechanischen Aktuatoren (3) zu gestatten oder nicht.

2. Aktentasche nach Anspruch 1, **dadurch gekennzeichnet, dass** die IT-Einheit (6) eingestellt ist, um eine Bestätigungsanforderung einer Öffnungsanforderung auszulösen.

3. Aktentasche nach Anspruch 2, **dadurch gekennzeichnet, dass** sie ein Vibrationselement (7) umfasst, das von der IT-Einheit (6) im Falle einer Bestätigungsanforderung einer Öffnungsanforderung auslösbar ist.

4. Aktentasche nach einem der Ansprüche 2 und 3, **dadurch gekennzeichnet, dass** die IT-Einheit (6) eingestellt ist, um eine zweite Betätigung des Öffnungsanforderungsknopfs (4) als Bestätigung einer Öffnungsanforderung zu erkennen.

5. Aktentasche nach einem der vorstehenden Ansprüche, **dadurch gekennzeichnet, dass** die digitalen Merkmale Zeit- und/oder Frequenzdaten sind.

6. Aktentasche nach Anspruch 5, **dadurch gekennzeichnet, dass** die digitalen Merkmale charakteristische Frequenzen einer Transportart und die harmonischen Frequenzen der charakteristischen Frequenzen umfassen.

7. Aktentasche nach Anspruch 5, **dadurch gekennzeichnet, dass** die digitalen Merkmale charakteristische Frequenzen eines Transportmittels umfassen, einschließlich einer Schwingungsfrequenz der aufgehängten Massen und einer Schwingungsfrequenz der nicht aufgehängten Massen.

8. Aktentasche nach einem der vorstehenden Ansprüche, **dadurch gekennzeichnet, dass** der oder die elektromechanischen Aktuatoren Mittel zum Verriegeln des Deckels in der Schließstellung sind.

9. Aktentasche nach einem der Ansprüche 1 bis 7, **dadurch gekennzeichnet, dass** der oder die elektromechanischen Aktuatoren (3) Mittel zum Antreiben des Deckels aus seiner Schließstellung in seine Öffnungsstellung sind.

## Claims

1. A briefcase composed of a container (1) and of an opening frame (2) movably mounted on the container between an open position providing access to an internal volume (V) delimited by the container and a closed position of the container, further comprising:
- at least one electromechanical actuator (3) mounted between the opening frame and the container, intended to be triggered to allow mobility of the opening frame to its open position,
- at least one opening request button (4) accessible from outside the briefcase and connected to the electromechanical actuator(s) (3) to trigger it or them,
- at least one three-axis accelerometer (5),
- an on-board computer unit (6) able to receive and process data provided by the accelerometer,
**characterized in that** the briefcase integrates an inclinometer (8), **in that** the computer unit (6) integrates a database (60) representative of different transport modes of the briefcase, each transport mode being associated in the database with a positive categorization authorizing an opening of the briefcase, or a negative categorization blocking the opening of the briefcase, **in that** the database (60) representative of different transport modes of the briefcase comprises digital characteristics including digital characteristics of transport means and/or transport usages, and **in that** the computer unit (6) is parameterized:
- to collect data provided by the accelerometer (5);
- to collect data provided by the inclinometer (8);
- to perform a comparison of the data provided by the accelerometer (5) with the data in the database (60) representative of different transport modes;
- to determine a current transport mode using said comparison and collect the categorization of said current transport mode;
- to authorize or not to authorize, after a first actuation of the opening request button (4), a triggering of the electromechanical actuator(s) (3) depending on the categorization and on the data provided by the inclinometer.

2. The briefcase according to claim 1, **characterized in that** the computer unit (6) is parameterized to trigger a request for confirmation of an opening request.

3. The briefcase according to claim 2, **characterized in that** it comprises a vibrating element (7) capable of being triggered by the computer unit (6) in case of a request for confirmation of an opening request.

4. The briefcase according to any of claims 2 and 3, **characterized in that** the computer unit (6) is parameterized to detect a second actuation of the opening request button (4) as a confirmation of an opening request.

5. The briefcase according to any one of the preceding claims, **characterized in that** the digital characteristics are time and/or frequency data.

6. The briefcase according to claim 5, **characterized in that** the digital characteristics comprise frequencies characteristic of a transport mode and the harmonic frequencies of the characteristic frequencies.

7. The briefcase according to claim 5, **characterized in that** the digital characteristics comprise frequencies characteristic of a transport means including an oscillation frequency of the sprung masses and an oscillation frequency of the unsprung masses.

8. The briefcase according to any one of the preceding claims, **characterized in that** the electromechanical actuator(s) are means for locking the opening frame in the closed position.

9. The briefcase according to any one of claims 1 to 7, **characterized in that** the electromechanical actuator(s) (3) are means for driving the opening frame from its closed position to its open position.
